# EUROPÄISCHE PATENTSCHRIFT

(11) **EP 3 943 263 B1**
(45) Veröffentlichungstag und Bekanntmachung des Hinweises auf die Patenterteilung: **03.04.2024**
(21) Anmeldenummer: 21182748.0
(22) Anmeldetag: 30.06.2021
(51) Int. Cl.: B26D 7/26

(54) **VERFAHREN ZUM AUTOMATISCHEN EINSTELLEN DES SCHNEIDSPALTES EINER AUFSCHNEIDE-MASCHINE SOWIE HIERFÜR GEEIGNETE AUFSCHNEIDE-MASCHINE**
METHOD FOR AUTOMATICALLY ADJUSTING THE CUTTING GAP OF A SLICER AND CUTTING MACHINE SUITABLE THEREFOR
PROCÉDÉ DE RÉGLAGE AUTOMATIQUE DE LA FENTE DE COUPE D'UNE MACHINE À DÉCOUPER, AINSI QUE MACHINE À DÉCOUPER PERMETTANT LA MISE EN OUEVRE DU PROCÉDÉ

(30) Priorität: 21.07.2020 DE 102020119226
(43) Veröffentlichungstag der Anmeldung: 26.01.2022
(73) Patentinhaber: MULTIVAC Sepp Haggenmüller SE & Co. KG, 87787 Wolfertschwenden (DE)
(72) Erfinder: Hartmann, Albert, 87463 Dietmannsried (DE); Kast, Alexander, 87700 Memmingen (DE)
(74) Vertreter: Weickmann & Weickmann PartmbB

(56) Entgegenhaltungen:
- EP-A2- 1 177 866
- WO-A1-2005/009696
- WO-A1-2006/005570
- DE-A1- 10 333 661

## Beschreibung

### I. Anwendungsgebiet

Die Erfindung betrifft Aufschneide-Maschinen zum Aufschneiden von strangförmigen Lebensmittelprodukten, sogenannten Kalibern, in Scheiben, insbesondere schnelllaufende Aufschneide-Maschinen wie Slicer, die vor allem zum Aufschneiden von Wurst- oder Käse-Kalibern eingesetzt werden.

### II. Technischer Hintergrund

Die immer korrekte, automatische Einstellung des Schneidspaltes, also des Abstandes zwischen der Messerebene, in der die Schneidkante des Messers rotiert, und einer Gegenkante, insbesondere gemessen in Richtung der Rotationsachse des Messers, ist wesentlich sowohl für das Schneidergebnis als auch die Haltbarkeit des Messers:
Bei zu großem Schneidspalt wird die Scheibe zunehmend abgehackt statt abgeschnitten und ergibt optisch wenig ansprechende Scheiben, bei fehlendem Schneidspalt, wenn also das Messer an der Gegenkante schabt, wird das Messer schneller stumpf.

Dabei soll die automatische Einstellung des Schneidspaltes möglichst bei rotierendem Messer möglich sein, um das sehr schnell laufende Messer hierfür nicht jedes Mal in seiner Rotation vollständig anhalten zu müssen.

Des Weiteren auch deshalb, weil bei einer Annäherung des Messers an die Kaliber-Führung, z.B. eine Schneidbrille, an der die Gegenkante ausgebildet ist, der Erstkontakt nicht zwingend zwischen Schneidkante und Gegenkante erfolgen muss, sondern auch zwischen abseits davon liegenden Bereichen des Messers einerseits und/oder der Kaliber-Führung andererseits.

Zur Schneidspalt-Einstellung ist es bekannt, das zunächst noch von der Gegenkante beabstandete Messer mittels einer Verstellvorrichtung in Richtung der Messerachse, der Axialrichtung, an die Gegenkante anzunähern und den Kontakt zu detektieren und als Ausgangslage oder Referenz-Lage für das anschließende axiale Beabstanden des Messers von der Gegenkante auf einen vorgegebenen Soll-Schneidspalt zu verwenden.

Dabei ist es aus der EP 1 409 210 B1 bekannt, die Strom-Aufnahme des Elektromotors der Verstellvorrichtung zu messen und bei Anstieg auf ein Kontaktieren zu schließen. Dies wird bei stillstehendem, nicht rotierendem, Messer durchgeführt.

Ein solcher Anstieg tritt jedoch wegen der meist hohen Übersetzung des Elektromotors für die Verstellvorrichtung erst bei relativ hohen, durch die Kaliber-Auflage quer auf das Messer und quer zu dessen Messer-Ebene einwirkenden Kräften auf.

Aus der EP 2 580 033 B1 ist es bekannt, beim Aufschneiden den Schleppfehler des das Messer in Rotation versetzenden Messer-Motors zu messen und dessen Anstieg als Kontaktieren von Messer und Kaliber-Führung zu interpretieren.

Hierfür ist jedoch eine Motorsteuerung notwendig, die den Schleppfehler ausgibt. Dies ist bei einer Schleppfehler-Regelung des Messer-Motors der Fall, die jedoch den Nachteil besitzt, dass bei einem festgestellten, unzulässig hohen Schleppfehler die Ist-Drehzahl durch erhöhte Stromzufuhr nicht nur bis zum Erreichen der Soll-Drehzahl erhöht werden muss - was ja lediglich ein Konstanthalten des unzulässig hohen Schleppfehlers bewirken würde - sondern die Ist-Drehzahl über die Soll-Drehzahl hinaus erhöht werden muss, um den Schleppfehler vollständig zu beseitigen oder zu verringern auf einen zulässigen, niedrigeren Wert.

Dies kann unerwünscht hohe Ist-Drehzahlen und ein nicht optimales Schnittbild ergeben.

In beiden Fällen können an der Schneidkante des Messers oder der Gegenkante anhaftende Verunreinigungen das Messergebnis völlig verfälschen, besonders bei der erstgenannten Vorgehensweise mit nicht rotierendem Messer.

In diesem Zusammenhang ist es aus der DE 10333661 A1 sowie der WO 2005/009 696 A1 bekannt, dass Drehmoment des Drehantriebes für das Messer zu detektieren und als Null-Punkt des Messer in axialer Richtung eine solche Axialposition zu wählen, bei der das Messer gerade nicht mehr die Schneidbrille berührt, um hiervon ausgehend den Schneidspalt einstellen zu können.

Diese Dokumente sind die Grundlage des Oberbegriffs von Anspruch 1.

### III. Darstellung der Erfindung

### a) Technische Aufgabe

Es ist daher die Aufgabe gemäß der Erfindung, ein Verfahren zur Schneidspalt-Einstellung sowie eine hierfür geeignete Aufschneide-Maschine zur Verfügung zu stellen, die diese Nachteile behebt.

### b) Lösung der Aufgabe

Diese Aufgabe wird durch die Merkmale des Ansprüche 1 und 11 gelöst. Vorteilhafte Ausführungsformen ergeben sich aus den Unteransprüchen.

Hinsichtlich des Verfahrens zum automatischen Einstellen des Schneidspaltes wird diese Aufgabe u.A. dadurch gelöst, dass vor der Kontaktierung der Kaliber-Führung durch das Messer, also vor oder beim Annähern des ohne Kontakt zum Schneidgut leer laufenden rotierenden Messers, das Leerlauf-Drehmoment gemessen wird, mit dem der Messer-Motor das Messer antreibt, und die Annäherung-Bewegung des Messers dann angehalten wird, wenn eine Erhöhung dieses Leerlauf-Drehmomentes um mindestens eine festgelegte 1. Momenten-Differenz festgestellt wird oder ein festgelegter absoluter Momenten--Schwellwert mindestens erreicht oder überschritten wird.

Denn in aller Regel erhöht sich das Leerlauf-Drehmoment deshalb, weil das Messer in Kontakt mit der Kaliber-Führung geraten ist und von diesem gebremst wird.

Diese Vorgehensweise kann vorteilhafterweise bei rotierendem Messer durchgeführt werden, insbesondere bei einer Drehzahl des Messers von 50 U/min bis 500 U/min, bevorzugt von 50 U/min bis 150 U/min.

Das Messer besitzt üblicherweise einen maximalen Radius von 300 mm bis 600 mm.

Ein weiterer Vorteil besteht darin, dass schon eine sehr geringe Berührung, also mit geringer gegenseitiger Anpresskraft zwischen Messer und Kaliber-Führung, zu einem deutlichen Drehmoment-Anstieg führt, also das Gegeneinanderpressen sehr früh detektiert werden kann.

Hierfür wird das Messer mit einer Annährungsrate von höchstens 0,1 mm pro Messerumdrehung, besser höchstens 0,08 mm pro Messerumdrehung, vorzugsweise mit einer Annäherungsrate zwischen 0,1 mm und 0,01 mm, besser zwischen 0,08 mm und 0,03 mm, an die Kaliber-Führung herangefahren, um die Annäherung stoppen zu können, bevor zu hohe Kräfte von der Kaliber-Führung auf das Messer einwirken und dieses verwinden.

Die Annäherungsrichtung, in der das Messer in Richtung Kaliber-Führung bewegt wird, stimmt meistens überein mit der Richtung der Messerachse, um welche das Messer rotiert, und stimmt auch meistens überein mit der Vorschubrichtung, in der das Kaliber in Richtung Messerebene zum Aufschneiden vorwärtsgeschoben wird, könnte jedoch zu einer oder beiden von diesen auch in einem spitzen Winkel stehen.

Für die Zwecke der vorliegenden Erfindung wird davon ausgegangen, dass die Richtung der Messerachse identisch ist mit der Vorschubrichtung.

Es wird ferner davon ausgegangen, dass die Annäherungsrichtung und die Beabstandungsrichtung einander genau entgegengesetzte Richtungen sind.

Es wird ferner davon ausgegangen, dass die Annäherungsrichtung und/oder die Beabstandungsrichtung der Richtung der Messerachse und/oder der Vorschubrichtung entsprechen.

Dies vereinfacht die Steuerung der Bewegungen der Aufschneidemaschine.

Sobald auf diese Art und Weise eine Kontaktierung festgestellt und die Annäherungsbewegung gestoppt wurde, wird das Messer entgegen der Annäherungsrichtung in der Beabstandungsrichtung zurückverfahren um eine solche Strecke, die der gewünschten Größe des Schneidspaltes entspricht.

Auf diese Art und Weise kann sehr schnell und völlig ohne manuellen Aufwand der Schneidspalt auf das gewünschte Maß eingestellt werden.

Die Kaliber-Führung ist oft eine umlaufend geschlossene Kaliber-Führung, eine sogenannte Schneidbrille, und bei vielen Slicern beweglich, zumindest quer zu ihrer Durchgangsrichtung, der Vorschubrichtung des Kalibers.

Deshalb kann ein solches automatisches Einstellen des Schneidspaltes nach jeder Verstellung der Kaliber-Führung und/oder vor dem Anschneiden eines neuen Kalibers durchgeführt werden, in der Regel wird das Einstellen jedoch nur dann durchgeführt, wenn das Messer oder die Kaliber-Führung, z.B. die Schneidbrille, gewechselt wurde.

Denn bei einer solchen Bewegung kann auch eine unerwünschte Bewegung in Richtung der Messerachse oder der Messerebene erfolgen und/oder ein unerwünschtes Verschwenken der Frontfläche der Kaliber-Führung, und damit ein Abweichen von deren Parallellage zur Messerebene, die eingehalten werden sollte, damit zwischen der Schneidkante des Messers und der Gegenkante der Kaliber-Führung der tatsächlich eingestellte Schneidspalt vorliegt.

Um sicherzugehen, dass die Erhöhung des Leerlauf-Drehmoments durch ein Anlaufen des Messers an der Frontfläche der Kaliber-Führung verursacht war, werden erfindungsgemäss nach dem Anhalten der Annäherungsbewegung mehrere, insbesondere mindestens 3, besser mindestens 5, besser mindestens 10 Messer-Umdrehungen bei unveränderter Stromzufuhr und gestoppter Annäherungsbewegung - also Stillstand des Messers in Richtung der Messerachse - durchgeführt und überprüft, ob das Leerlauf-Drehmoment dabei in etwa gleich bleibt, also nicht um mehr als eine festgelegte 2. Momenten-Differenz absinkt.

Ein solches Absinken würde darauf hindeuten, dass die Ursache des vorherigen Anstieges des Leerlauf-Drehmoments eine Verunreinigung, etwa eine Fleischfaser, zwischen Messer und Kaliber-Führung war, die aufgrund der weiteren Messerumdrehungen weggeschleudert wurde und das Messer nicht mehr bremst.

Wird ein solches Zurückgehen des Leerlauf-Drehmoments um mindestens die 2. Momenten-Differenz nicht festgestellt, wird die Rückfahrbewegung des Messers in Beabstandungsrichtung durchgeführt wie beschrieben.

Auch dies kann vollständig automatisch und damit mannlos erfolgen. Vorzugsweise wird während der Zustellung des Messers im Leerlauf für die Schneidspalt-Einstellung die Stromzufuhr zum Messer-Motor gesteuert in Abhängigkeit von auftretenden relativen Änderungen der Umlaufgeschwindigkeit des Messers während einer Messerumdrehung.

Solche Schwankungen der Umlaufgeschwindigkeit treten in der Praxis auf und sind auf ungleichmäßige Reibung in der Motorlagerung oder den vorhandenen Abdichtungen über den Umfang zum Beispiel der Messerwelle hervorgerufen.

Wenn sich die Umlaufgeschwindigkeit innerhalb einer Messerumdrehung um mehr als eine festgelegte Toleranz-Differenz zwischen der niedrigsten und höchsten auftretenden Umlaufgeschwindigkeit ändert, wird die Stromzufuhr erhöht, wenn die Umlaufgeschwindigkeit unzulässig stark abgesunken ist, im umgekehrten Fall reduziert, jeweils bis die Umlaufgeschwindigkeit wieder im zulässigen Bereich liegt.

Alternativ kann die Stromzufuhr während der Zustellung des Messers im Leerlauf für die Schneidspalt-Einstellung auch gesteuert werden in Abhängigkeit von auftretenden absoluten Abweichungen der Ist-Umlaufgeschwindigkeit von einer Soll-Umlaufgeschwindigkeit während einer vollständigen Messerumdrehung. Wenn dabei eine festgelegte Toleranz-Abweichung von der Ist-Umlaufgeschwindigkeit aus überschritten wird, wird die Stromzufuhr erhöht, wenn die Umlaufgeschwindigkeit unzulässig stark abgesunken ist, im umgekehrten Fall reduziert, jeweils bis die Umlaufgeschwindigkeit wieder im zulässigen Bereich liegt.

Eine solche sogenannte Geschwindigkeits-Regelung des Motors ist einfacher durchzuführen, da unempfindlicher als beispielsweise eine Schleppfehler-Regelung, bei der bei einem Zurückbleiben der Drehung des Messers gegenüber dem Soll-Zustand die Regelung ein Aufholen und Ausgleichen des Schleppfehlers anstrebt und hierfür die Drehzahl des Messers über die vorgesehene Soll-Drehzahl hinaus zumindest für eine begrenzte Zeit notwendig ist, was aber den Einstellvorgang negativ beeinflussen kann.

Ein generelles Problem bei der Einstellung des Schneidspaltes mittels vorherigem Heranfahren des Messers an die Frontfläche der Kaliber-Führung bis zum Kontaktieren besteht darin, dass bei den bekannten Methoden, zumindest automatisch, nicht festgestellt werden kann, ob die erste Kontaktierung tatsächlich zwischen der Schneidkante des Messers und der Frontfläche der Kaliber-Führung an deren Gegenkante oder wenigstens nahe deren Gegenkante stattgefunden hat, oder weit abseits davon.

Auch auf der Messerseite kann die Kontaktierung nicht mittels der Schneidkante, sondern mittels eines abseits der Schneidkante liegenden Messerbereiches erfolgen.

Dies kann auftreten, wenn die der Kaliber-Führung zugewandte Vorderseite des Messers unzulässigerweise konvex gekrümmt ist oder die Schneidkante nicht in einer Ebene liegt oder die dem Messer zugewandte Frontfläche der Kaliber-Führung unzulässigerweise konvex gekrümmt ist oder - was der häufigere Fall ist - die Frontfläche zwar eben ist, aber nicht parallel zur Messerebene verläuft, in der sich die Schneidkante bewegt, sondern in einem leichten Winkel hierzu.

Dann wird zwar die Schneidkante des Messers als erstes die Frontfläche der Kaliber-Führung erreichen, aber eben nicht an oder in der Nähe deren Gegenkante, sondern weit davon entfernt, am Beginn der - in axialer Richtung betrachteten - Überschneidung der Schneidkante mit der Frontfläche oder an dem letzten Punkt dieser Überschneidung.

Dann erfolgt durch das anschließende Zurückverfahren des Messers die Einstellung eines Spaltes zwischen diesem ersten Berührungspunkt an der Frontfläche und der Messerkante, der eigentliche Schneidspalt zwischen Gegenkante und Messerkante ist dann jedoch in Wirklichkeit größer.

Um dies zu vermeiden, kann erfindungsgemäß automatisch überprüft werden, ob eine ausreichende Parallelität der Messerebene zur Frontfläche der Kaliber-Führung, insbesondere der Schneidbrille, vorliegt.

Zu diesem Zweck wird überprüft, ob bei jeder im Leerlauf durchgeführten Umdrehung - bei angehaltener axialer Annäherung des Messers - das Leerlauf-Drehmoment immer bei der gleichen Drehlage des Messers signifikant - also um mehr als einen vorgegebenen Momenten-Differenzwert - ansteigt, was darauf hindeutet, dass eine Kontaktierung des Messers an der Frontfläche nicht über deren gesamten Bereich gleichzeitig stattfindet, sondern nur partiell in einem Bereich dieser Frontfläche.

Durch Bestimmung der Drehlage und/oder der Lage dieses Bereiches kann auch darauf geschlossen werden, wie die Kippachse liegt, um welche die Frontfläche der Produkt-Führung zur Messerebene unzulässigerweise verkippt ist, und dies an den Bediener ausgegeben werden zur leichteren Neu-Justierung der Produkt-Führung.

Gattungsgemäß weist eine Aufschneide-Maschine ein um eine Messerachse rotierbares, von einem Messer-Motor angetriebenes Messer mit einer Schneidkante auf sowie eine Kaliber-Führung mit einer Frontseite, an der sich das Messer mit seiner Schneidkante entlang bewegt, sowie eine VerstellVorrichtung zum Verstellen des Messers in Richtung der Messerachse.

Bei einer solchen Aufschneiden-Maschine wird die bestehende Aufgabe gelöst, indem die Maschine einen Drehmoment-Sensor umfasst, mit dem das Drehmoment gemessen werden kann, mit dem der Motor das Messer antreibt oder mit dem sich das Messer dreht.

Erfindungsgemäß muss die Steuerung, die zumindest alle beweglichen Teile der Maschine steuert, dazu eingerichtet sein das zuvor beschriebene Verfahren durchzuführen.

Vorzugsweise ist die Kaliber-Führung, meist eine die Produkt-Kaliber umgebende Schneidbrille, beweglich am Grundgestell der Maschine befestigt.

Dabei ist zum einen eine Bewegungsmöglichkeit der Kaliber-Führung quer zur axialen Richtung bekannt, um die Auflagekraft des Kalibers auf der Kaliber-Führung zu steuern.

Erfindungsgemäß ist bevorzugt eine solche Bewegung der Kaliber-Führung möglich, dass dadurch die Winkellage ihrer Frontfläche zur Messerebene verändert werden kann, um bei Abweichung von der gewünschten Parallellage diese Parallellage wiederherstellen zu können.

Dies wird üblicherweise manuell durch entsprechende Einstellelemente wie Stellschrauben durchgeführt.

Dadurch ist es möglich, statt einem Auswechseln der Kaliber-Führung dessen Neu-Justierung vorzunehmen, sodass der Ersatzteilverbrauch gering bleibt und die Ausfallzeiten der Maschine kurz gehalten werden können.

### c) Ausführungsbeispiele

Ausführungsformen gemäß der Erfindung sind im Folgenden beispielhaft näher beschrieben. Es zeigen:
- **Figur 1a:**: eine Aufschneide-Maschine in Form eines Slicers gemäß dem Stand der Technik in perspektivischer Ansicht,
- **Figur 1b:**: in der Seitenansicht einen vereinfachten vertikalen Längsschnitt durch die Aufschneide-Maschine der **Figur 1a****,** in dem die verschiedenen Förderbänder besser zu erkennen sind, da die in Blickrichtung davorliegenden Abdeckungs- und Verkleidungsteile vor der Schnittebene liegen, mit in die Aufschneidestellung hochgeklapptem Zufuhrband,
- **Figur 1c:**: eine Detailvergrößerung aus dem Längsschnitt der **Figur 1b****,** aber mit in die Beladestellung herabgeklapptem Zufuhrband und fortgeschrittenem Aufschneide-Zustand des Produkt-Kalibers,
- **Figur 2:**: in der Seitenansicht aus dem Längsschnitt der **Figur 1c****,** aber demgegenüber vergrößert, dass Abtrennen von Scheiben,
- **Figuren 3a** - **c:**: unterschiedliche Stellungen des Messers zur Schneidbrille in der Seitenansicht,
- **Figuren 4a** - **d:**: unterschiedliche Drehlagen des Messers zur Schneidbrille betrachtet in axialer Richtung,
- **Figur 5a:**: ein Drehmoment-Diagramm,
- **Figur 5b:**: ein Geschwindigkeits-Diagramm.

Die **Figur 1a** zeigt eine perspektivische Ansicht eines Slicers 1 zum gleichzeitigen Aufschneiden von mehreren Produkt-Kalibern K nebeneinander und ggfs. Ablegen in geschindelten Portionen P aus je mehreren Scheiben S - siehe **Figur 2** - mit einer generellen horizontalen Durchlaufrichtung 10* des Schneidgutes durch den Slicer 1 von rechts nach links.

**Figur 1b** zeigt einen - durch Weglassen für die Erfindung weniger wichtiger Details vereinfachten - Vertikalschnitt durch einen solchen Slicer 1, geschnitten in Längsrichtung 10, der Zufuhrrichtung der Kaliber K zur Schneideinheit 7 und damit der Längsrichtung der im Slicer 1 liegenden Kaliber K, und somit auch geschnitten in der generellen Durchlaufrichtung 10*.

Der Grundaufbau eines Slicers 1 nach dem Stand der Technik besteht darin, dass eine Schneideinheit 7 mit einem um eine Messerachse 3' von einem Messer-Motor 22 rotierend angetriebenen Sichelmesser 3 mehrere, in diesem Fall vier, quer zur Zufuhrrichtung 10 nebeneinanderliegende, in **Figur 1a** nicht dargestellte, Produkt-Kaliber K von einer Zufuhreinheit 20 zugeführt werden, von deren vorderen Enden das rotierende Sichelmesser 3 jeweils gleichzeitig eine Scheibe S abtrennt.

Zu diesem Zweck umfasst die Zufuhreinheit 20 einen Zuförderer 4 in Form eines endlosen, umlaufenden Zufuhr-Bandes 4, wobei die in der Breite dieses Zuförderers 4 nebeneinander darauf aufliegenden Kaliber K in dieser Querrichtung 11 durch Erhebungen 15, die von dem Zufuhr-Band 4 nach außen vorstehen, positioniert werden.

Für das Aufschneiden der Produkt-Kaliber K befindet sich der Zuförderer 4 in der in den **Figuren 1a****, b** dargestellten Schrägstellung mit tiefliegendem schneidseitigem, vorderen Ende und hochliegendem, hinteren Ende - der Aufschneide-Stellung - aus der er um eine in der ersten Querrichtung 11 verlaufende Schwenkachse 4', die sich in der Nähe der Schneideinheit 7 befindet, gegenüber dem Grundgestell 2 der Maschine herabgeklappt werden kann in eine in **Figur 1c** dargestellte, etwa horizontale Beladestellung, in der bereits neue Produkt-Kaliber K auf den Zuförderer 4 aufgelegt werden, während der Rest KR der vorhergehenden Kaliber K noch am Greifer 14 sowie zwischen der oberen und unteren Produktführung 8, 9 gehalten und fertig aufgeschnitten werden.

Das hintere Ende jedes in der Zufuhreinheit 20 liegenden Kalibers K - siehe **Figur 1b** - ist jeweils von einem Greifer 14a - d formschlüssig mit Hilfe von Greiferklauen 16 gehalten. Diese aktivierbaren und deaktivierbaren Greifer 14a - 14d sind an einer gemeinsamen Greifer-Einheit 13 befestigt, welche entlang einer stangenförmigen Greifer-Führung 18 in Zufuhrrichtung 10 gesteuert nachgeführt werden kann, wobei jedoch die konkrete Zufuhrgeschwindigkeit der Kaliber K durch eine sogenannte obere und untere Produkt-Führung 8, 9 bewirkt wird, die jeweils aus einem endlosen, umlaufenden Führungs-Band bestehen und die an der Oberseite und Unterseite der aufzuschneidenden Kaliber K an deren vorderen Endbereichen nahe der Schneideinheit 7 angreifen, wobei alle beweglichen Teile der Maschine 1 von deren Steuerung 1 * angesteuert werden.

Denn für das Aufschneiden werden die vorderen Enden der Kaliber K jeweils durch eine für jedes Kaliber vorhandene sogenannte Brillenöffnung 6a - d geführt, die in einer plattenförmigen Schneidbrille 5 ausgebildet sind, wobei unmittelbar vor der vorderen, schräg nach unten weisenden Stirnfläche der Schneidbrille 5 die Schneidebene 3" verläuft, in der das Sichelmesser 3 mit seiner Schneidkante 3a rotiert und damit den Überstand der Kaliber K aus der Schneidbrille 5 als Scheiben S abtrennt. Die Schneidebene 3" verläuft lotrecht zum Obertrum des Zuförderers 4 und/oder wird von den beiden Querrichtungen 11, 12 aufgespannt.

Die obere Produktführung 8 ist in der zweiten Querrichtung 12 - die lotrecht zur Fläche des Obertrums des in die Aufschneidestellung hochgeklappten Zuförderers 4 verläuft - verlagerbar zur Anpassung an die Höhe H des Kalibers K in dieser Richtung, die durch einen Höhensensor 19 ermittelbar ist. Ferner kann mindestens eine der Produktführungen 8, 9 um eine ihrer Umlenkrollen 8a, 8b, 9a, 9b verschwenkbar ausgebildet sein, um die Richtung des am Kaliber K anliegenden Trumes ihres Förderbandes begrenzt verändern zu können.

Die entsprechend der Schrägstellung von Zufuhreinheit 20 und Schneidebene 3" bei Abtrennung schräg im Raum stehenden Scheiben S fallen - siehe **Figur 2** - auf eine unterhalb der Schneidbrille 5 beginnende und in Durchlaufrichtung 10* verlaufende Abförder-Einheit 17, die in diesem Fall aus in Durchlaufrichtung 10* mehreren mit ihren Obertrumen etwa fluchtend hintereinander angeordneten Abförderern 17a, b, c besteht, von denen einer auch als Wiegeeinheit ausgebildet sein kann.

Unterhalb der Zuförder-Einheit 20 befindet sich ferner ein etwa horizontal verlaufender Resteförderer 21, welcher mit seinem vorderen Ende unterhalb der Schneidbrille 5 und unmittelbar unter und/oder hinter der Abförder-Einheit 17 beginnt und mit seinem Obertrum darauf fallende Reste von dort aus entgegen der Durchlaufrichtung 10* nach hinten abtransportiert.

Zu diesem Zweck kann zumindest der in Durchlaufrichtung 10* erste Abförderer 17a mit seinem Obertrum entgegen der Durchlaufrichtung 10* angetrieben werden, sodass ein darauf fallendes z.B. Reststück KR nach hinten transportiert werden kann und auf den tiefer liegenden Reste-Förderer 21 fällt.

Nach dem Abtrennen fallen die Scheiben S entweder direkt auf diese Abförderer 17a - c, wie in **Figur 1b** dargestellt, oder, wie in **Figur 2** dargestellt, auf ein darauf aufliegendes Verpackungselement V wie einen Träger-Karton oder einen flachen Kunststoff-Tray.

Beim Abtrennen einer Scheibe S läuft die Schneidkante 3a in geringem Abstand, dem in **Figur 3a** eingezeichneten Schneidspalt 100, entlang der dem Messer 3 zugewandten Frontfläche der Schneidbrille 5, und überstreicht dabei den gesamten Querschnitt der jeweiligen Brillenöffnung 6, aus der das Produkt-Kaliber K - welches aus Übersichtlichkeitsgründen in **Figur 3a** nicht dargestellt ist - vorsteht.

Die Schneidkante 3a dringt dabei in Eintauchrichtung 25 von der Oberkante 5b der Frontfläche 5.1 der Schneidbrille 5 aus immer weiter entlang der Frontfläche 5.1 vor, wobei betrachtet in axialer Richtung 10 gemäß der **Figuren 4a** **bis c** die Eintauchrichtung 25 definiert ist als radialer Strahl von der Messerachse 3' im rechten Winkel auf die Oberkante 5b der Schneidbrille 5 zu

Dabei wirkt die Umfangskante der Brillenöffnung 6 an der Frontseite der Schneidbrille 5 als Gegenkante 5a für die Schneidkante 3a, zumindest über einen Teil des Umfanges der Brillenöffnung 6.

Der Schneidspalt 100 ist vor allem notwendig, damit das Messer 3 mit seiner Schneidkante 3a nicht bei jedem Schnitt entlang der Frontfläche der Schneidbrille 5 entlanggleitet, da hierdurch zum einen die Schneidkante 3a sehr schnell stumpf werden würde und zum anderen die Frontfläche und insbesondere die Gegenkante 5a der Schneidbrille 5 dadurch beschädigt würde.

Andererseits verhindert ein zu großer Schneidspalt 100 eine ausreichende Wirkung der Gegenkante 5a auf die Schneidkante 3a und verschlechtert das Schneidergebnis.

Deshalb wird der Schneidspalt 100 oft kontrolliert durch Neueinstellung, indem das - vorzugsweise rotierende - Messer 3 gemäß **Figur 3a** in der Annäherungsrichtung 10a, die parallel zur Messerachse 3' liegt, mittels einer Verstellvorrichtung 23 immer weiter an die Schneidbrille 5 angenähert wird - ohne dass sich darin ein Produkt-Kaliber zum Aufschneiden befindet - bis das Messer 3 die Frontfläche der Schneidbrille 5 kontaktiert, was für die Steuerung 1* der Maschine dadurch erkennbar wird, dass ein diesbezüglich automatisch überwachter Parameter, beispielsweise das Leerlauf-Drehmoment ML des Messers 3 oder des ihn antreibenden Messer-Motors 22, ansteigt.

Wie in **Figur 5a** dargestellt, wird das immer, auch während einer Umdrehung des Messers 3, leicht schwankende Leerlauf-Drehmoment ML von einem vor dem Kontaktieren durchschnittlichen Leerlauf-Drehmoment ØML ansteigen. Handelt es sich dabei um einen relativen Anstieg um eine 1. Momenten Differenz MD1 oder um einen absoluten Anstieg über eine absolut festgelegte Momenten-Schwelle MS, so wird dies von der Steuerung 1* als Kontaktierung zwischen Messer 3 und Schneidbrille 5 gewertet und die Annäherungsbewegung in Annäherungsrichtung 10a gestoppt.

Danach wird noch eine festgelegte Anzahl weiterer Umdrehungen des Messers durchgeführt und überprüft, ob von dem maximal erreichten Leerlauf-Drehmoment MLmax aus wieder ein starker Abfall um mehr als eine 2. Momenten Differenz MD2 stattfindet. Ist dies nicht der Fall, war die Erhöhung auch nicht durch ein zwischen Messer 3 und Schneidbrille 5 geratenes Partikel, etwa eine Fleischfaser, verursacht, die danach wieder weggeschleudert wurde, sondern durch einen direkten Kontakt des Messers 3 an der Schneidbrille 5.

Dann wird das Messer 3 axial wieder zurückgefahren in Beabstandungsrichtung 10b um eine Strecke, die dem gewünschten Schneidspalt 100 entspricht.

Von dieser kontaktierenden Axial-Position aus veranlasst die Steuerung 1* die Rückbewegung des Messers 3 in Beabstandungsrichtung 10b um die Strecke des gewünschten Schneidspaltes 100.

Solange die durch die Schneidkante 3a definierte Messerebene 3" parallel zur Frontfläche 5.1 der Schneidbrille 5 liegt, wird der so eingestellte Schneidspalt 100 während der gesamten Schneidbewegung des Messers 3 - in der es in axialer Richtung 10 betrachtet eine Überlappung von Messer 3 und Schneidbrille 5 gibt - gleichmäßig eingehalten.

Liegen diese beiden Flächen jedoch nicht parallel zueinander - liegen also um mehr als einen festzulegenden Toleranz-Winkel Winkel zueinander - so kann kein über die Schneidbewegung hinweg gleichbleibender Schneidspalt **100** eingestellt werden, und es sollte ein Warnsignal von der Steuerung abgegeben werden, damit vom Bediener zunächst wieder die Parallelität der Schneidebene 3" zur Frontfläche 5.1 der Schneidbrille 5 hergestellt wird.

In der Regel ist der Verlauf der Messerachse 3' nicht verstellbar und das Messer 3 insofern eben, dass seine Schneidkante 3a eine Messerebene 3" definiert.

Somit kann lediglich die Frontfläche 5.1 der Schneidbrille 5 in ihrer Lage eingestellt werden. Bei mangelnder Parallelität steht diese Frontfläche 5.1 in einem Differenz-Winkel β um eine Schrägstellungs-Achse 26 schräg zur Messerebene 3" der beseitigt oder zumindest minimiert werden sollte.

Falls die erste Querrichtung 11, die Breiten-Richtung des Slicers **1**, die Schrägstellungs-Achse 26a ist - also quer zur Eintauchrichtung 25 des Messers 3 liegt - und der der Schneidachse 3' benachbarte obere Rand 5b der Frontfläche 5.1 weiter von der Schneidebene 3" entfernt ist als der von der Schneidachse 3' abgewandte untere Rand 5c, ergibt sich die Situation gemäß **Figur 3b****:**
Bei axialem Annähern des Messers 3 in der Annäherungs-Richtung 10a wird das schnell rotierende Messer 3 als erstes mit seiner Schneidkante 3a die Frontfläche 5.1 an oder in der Nähe von deren Unterkante 5c erreichen - wie in **Figur 4b** dargestellt - und bei weiterem Andrücken mittels der Verstellvorrichtung 23 das überwachte Leerlauf-Drehmoment ML ansteigen, aber wegen der Biegsamkeit des Messers 3 deutlich langsamer als beim Anlegen des Messers 3 an der Frontfläche 5.1 gleichzeitig über deren gesamten Überlappungsbereich hinweg, was das rechtzeitige Erkennen der Kontaktierung zwischen Messer und Schneidbrille 5 durch eine Auswerteeinheit der Steuerung 1* erschweren kann.

Ist dagegen gemäß **Figur 3c** die Schrägstellungs-Achse 26b die zweite Querrichtung 12, - also parallel zur Eintauchrichtung 25 - so erreicht beim axialen Annähern des rotierenden Messers 3 in Annäherungs-Richtung 10a das Messer 3 das erste Mal mit seiner Schneidkante 3a die Frontseite 5.1 der Schneidbrille 5 entweder am linken oder am rechten Ende der Schneidbrille 5, gemessen quer zur Eintauchrichtung 25, also in der 1. Querrichtung 11, somit kurz nach der in **Figur 4a** dargestellten Drehlage oder kurz vor der in **Figur 4b** dargestellten Drehlage, was in beiden Fällen dazu führt, dass während des Überstreichens der Brillenöffnung 6 bzw. der mehreren Brillenöffnungen 6a, b durch die Schneidkante 3a der ab Kontaktierung eingestellte Schneidspalt 100 zu groß wäre.

In den **Figuren 4a bis 4d** ist das Schneid-Segment der Schneideinheit 7 bezogen auf ein konkret dabei verwendetes Messer 3 dargestellt.

Die Schneidkante 3a dringt gemäß **Figur 4a** betrachtet in axialer Richtung 10 erstmals in den Querschnitt einer ersten der Brillenöffnungen 6a, 6b, hier der Brillenöffnung 6b, ein bei einer Drehlage des Messers 3, in der eine radiale Bezugslinie 27 - hier der radiale Strahl von der Messerachse 3' zum Anfang der Schneidkante 3a, an der diese den geringsten Abstand zur Messerachse 3' aufweist - um einen Eintrittswinkel α1 von der Eintauchrichtung 25 - der Lotrechten auf die Oberkante 5b der Schneidbrille 5 durch die Messerachse 3' - entfernt ist.

Bei weiterer Drehung erreicht die Schneidkante 3a zunächst gemäß **Figur 4b** die Unterkante 5c der Schneidbrille 5 und wenig später tritt die Schneidkante 3a aus dem Querschnitt der in Drehrichtung des Messers ersten Brillenöffnung 6b aus, wobei diese Reihenfolge auch umgekehrt sein kann je nach Größenverhältnissen und Gestaltung des Querschnittes der Brillenöffnungen 6a, b und des Messers 3.

Spätestens kurz vor Erreichen der Drehlage gemäß **Figur 4c** wirkt die Umfangskante dieser Brillenöffnung 6b als Gegenkante 5a zur Schneidkante 3a, wie in **Figur 3a** und **Figur 4d** dargestellt.

Wie in **Figur 4d** dargestellt tritt die Schneidkante 3a dann bei weiterer Drehung bei einem Austrittswinkel α2 aus dem Querschnitt der in Drehrichtung des Messers 3 letzten Brillenöffnung 6a aus, und auch hier wirkt vor Erreichen dieser Drehlage die Umfangskante dieser Brillenöffnung 6a als Gegenkante 5a zur Schneidkante 3a.

Der Zwischenwinkel zwischen α1 und α2 stellt somit das Schneidsegment α2-α1 dar.

Bezogen auf das Schneidsegment α2-α1 lassen sich somit bei kontaktierendem, rotierenden, aber axial angehaltenen Messer 3 folgende Aussagen ableiten:
Steigt innerhalb einer Umdrehung des Messers 3 das Leerlauf-Drehmoment ML jeweils bereits vor Erreichen des Eintrittswinkels α1 an, so liegt die Oberkante 5b der Schneidbrille 5 näher an der Schneidebene 3" als die Unterkante 5c, bei einer Schrägstellung um die Schrägstellungsachse 26a.

Steigt innerhalb des Schneidsegmentes α2-α1 das Leerlauf-Drehmoment ML bereits innerhalb der ersten Hälfte, insbesondere des ersten Drittels, oder erst in der zweiten Hälfte, insbesondere des dritten Drittels, des Schneidsegmentes α2-α1 an, liegt eine Schrägstellung der Frontfläche 5.1 um die zweite Schrägstellungsachse 26b vor und es wird vom Messer 3 als erstes das rechte oder das linke Ende der Schneidbrille 5 kontaktiert.

Steigt das Leerlauf-Drehmoment ML etwa in der Mitte des Schneidsegmentes α2-α1 an, so liegt wiederum eine Schrägstellung der Frontfläche 5.1 um die erste Schrägstellungsachse 26a vor, jedoch liegt dann die Unterkante 5c näher an der Schneidebene 3" als die Oberkante 5b.

Diese automatisch ermittelbaren Aussagen können für die Neueinstellung der Schneidbrille 5 von der Steuerung 1*, z.B. über das Display der Steuerung 1*, dem Bediener an die Hand gegeben werden.

Natürlich kann die Frontfläche 5.1 auch um eine schräg zu den beiden Querrichtungen 11 und 12 verlaufende Schrägstellungsachse geneigt sein. Dann treffen mehrere der obigen Aussagen kumuliert zu.

Die **Figuren 4a bis 4d** zeigen ferner, dass - in axialer Richtung 10 betrachtet - die Kontur der Umfangskante des Messers so geformt und dimensioniert ist und die Rotationsachse 3' des Messers 3 zur Schneidbrille 5 so, insbesondere in einem solchen Abstand, zur Schneidbrille 5 angeordnet ist, dass von einem vollen 360°-Umlauf des Messers 3 dieses zwischen 1/4 und 1/3 eines vollen Umlaufes ohne Überdeckung mit der Schneidbrille 5 ist

**Figur 5b** zeigt die mögliche Schwankungsbreite δv der Umlaufgeschwindigkeit v des leerlaufenden Messers 3 während einer vollständigen Umdrehung, sodass die Ist-Umlaufgeschwindigkeit Ist-v meist um die gewünschte Soll-Umlaufgeschwindigkeit Soll-v pendelt und bei der Geschwindigkeits-Regelung abhängig davon der Messer-Motor 22 gesteuert wird.

Wenn dabei die relativen Schwankungen δv größer sind als eine festgelegte Toleranz-Differenz δvD wird bei der Geschwindigkeitsregelung die Stromzufuhr erhöht, wenn die Umlaufgeschwindigkeit unzulässig stark abgesunken ist, im umgekehrten Fall reduziert, jeweils bis die Umlaufgeschwindigkeit wieder im zulässigen Bereich liegt.

Wenn dabei die absoluten Abweichungen von der Soll-Umlaufgeschwindigkeit Soll-v größer sind als eine festgelegte Toleranz-Abweichung Tol-δv, wird bei der Geschwindigkeitsregelung die Stromzufuhr erhöht, wenn die Umlaufgeschwindigkeit unzulässig stark abgesunken ist, im umgekehrten Fall reduziert, jeweils bis die Umlaufgeschwindigkeit wieder im zulässigen Bereich liegt.

### BEZUGSZEICHENLISTE

- 1: Aufschneide-Maschine, Slicer
- 1*: Steuerung
- 2: Grundgestell
- 3: Messer
- 3': Messerachse
- 3": Messerebene, Schneidebene
- 3a: Schneidkante
- 4: Zuförderer, Zufuhr-Band
- 4': Schwenkachse
- 5: Kaliber-Führung, Schneidbrille
- 5.1: Frontfläche
- 5a: Gegenkante
- 6, 6a - d: Brillen-Öffnung
- 7: Schneideinheit
- 8: obere Produktführung
- 8a, b: Umlenkrolle
- 9: untere Produktführung
- 9a, b: Umlenkrolle
- 10: axiale Richtung, Zufuhrrichtung
- 10a: Annäherungsrichtung
- 10b: Beabstandungsrichtung
- 11: erste Querrichtung (Breite Slicer)
- 12: zweite Querrichtung (Höhen-Richtung Kaliber)
- 13: Greifer-Einheit, Greifer-Schlitten
- 14,14a - d: Greifer
- 15: Erhebung
- 16: Greifer-Klaue
- 17: Abförder-Einheit
- 17a, b, c: Portionierband, Abförderer
- 18: Greifer-Führung
- 19: Höhensensor
- 20: Zufuhreinheit
- 21: Reststück-Förderer
- 22: Messer-Motor
- 23: Verstellvorrichtung
- 24: Drehmoment-Sensor
- 25: Eintauchrichtung
- 26a, b: Schrägstellungsachse

- 100: Schneidspalt

- α1: Eintrittswinkel
- α2: Austrittswinkel
- α2-α1: Schneidsegment
- β: Differenz-Winkel
- K: Kaliber, Produkt-Kaliber
- MD1: erste Momenten-Differenz
- MD2: zweite Momenten-Differenz
- MLmax: maximal erreichtes Leerlauf-Drehmoment
- MS: Momenten-Schwellenwert
- ØML: durchschnittliches Leerlauf-Drehmoment
- S: Scheibe
- V: Verpackungselement
- v: Umlaufgeschwindigkeit
- δv: Schwankungsbreite, Änderung
- δvD: Toleranz-Differenz der Umlaufgeschwindigkeit
- Tol-δv: Toleranz-Abweichung der Umlaufgeschwindigkeit

## Patentansprüche

1. **Verfahren** zum automatischen Einstellen des Schneidspaltes (100) einer Aufschneide-Maschine (1) zum Aufschneiden von strangförmigen Produkt-Kalibern (K) aus einem Lebensmittel in Scheiben (S), welche umfasst
- ein um eine Messerachse (3') mittels eines Messer-Motors (22) rotierend antreibbares Messer (3) mit einer Schneidkante (3a) am Umfang, die eine Messerebene (3") definiert,
- eine Kaliber-Führung (5) mit einer Gegenkante (5a) zum Zusammenwirken mit der Schneidkante (3a),
durch die Verfahrensschritte
a) Annähern des leer laufenden, rotierenden Messers (3) entlang der Messerachse (3') in Annäherungsrichtung (10a) bis zur Berührung mit der Kaliber-Führung (5),
b) Anhalten der Annäherungs-Bewegung des Messers (3),
c) Zurückfahren des Messers (3) in Beabstandungsrichtung (10b) um eine Strecke entsprechend der gewünschten Größe des Schneidspaltes (100), gemessen in Richtung der Messerachse (3'),
wobei
- im oder vor Schritt a)
das Leerlauf-Drehmoment (ML) des Messer-Motors (22) oder des Messers (3) gemessen wird **dadurch gekennzeichnet, dass**
- im Schritt b)
die Annäherungs-Bewegung des Messers (3) angehalten wird
- sobald eine Erhöhung des Leerlauf-Drehmomentes (ML) um mindestens eine festgelegte erste Momenten-Differenz (MD1) festgestellt wird,
- oder sobald ein Erreichen eines festgelegten absoluten Momenten-Schwellwertes (MS) festgestellt wird.
wobei im Schritt b) nach dem Anhalten der Annäherungsbewegung
- mehrere Messer-Umdrehungen bei unveränderter Stromzufuhr zum Messer-Motor (22) durchgeführt werden,
- überprüft wird, ob währenddessen das Leerlauf-Drehmoment (ML) nicht um mehr als eine festgelegte zweite Momenten-Differenz (MD2) absinkt,
- nur im positiven Fall die Rückfahrbewegung gemäß Schritt c) begonnen wird.

2. Verfahren nach Anspruch 1,
**dadurch gekennzeichnet, dass**
- die Stromzufuhr zum Messer-Motor (22) im Leerlauf gesteuert wird in Abhängigkeit von auftretenden Änderungen (δv) der Umlaufgeschwindigkeit (v) des Messers (3) während einer vollständigen Messerumdrehung, indem
- bei Überschreiten einer festgelegten Toleranz-Differenz (δvD) zwischen der niedrigsten und der höchsten auftretenden Umlaufgeschwindigkeit während einer vollständigen Messerumdrehung die Stromzufuhr zum Messer-Motor (22) erhöht wird, wenn die Umlaufgeschwindigkeit unzulässig stark abgesunken ist, im umgekehrten Fall reduziert wird, jeweils bis die Umlaufgeschwindigkeit wieder im zulässigen Bereich liegt.

3. Verfahren nach Anspruch 1,
**dadurch gekennzeichnet, dass**
- die Stromzufuhr zum Messer-Motor (22) im Leerlauf gesteuert wird in Abhängigkeit von auftretenden Abweichungen (δv) der Ist-Umlaufgeschwindigkeit (Ist-v) von einer Soll-Umlaufgeschwindigkeit (Soll-v) während einer vollständigen Messerumdrehung, indem
- bei Überschreiten einer festgelegten Toleranz-Abweichung (Tol-δv) die Stromzufuhr zum Messer-Motor (22) erhöht wird, wenn die Umlaufgeschwindigkeit unzulässig stark abgesunken ist, im umgekehrten Fall reduziert wird, jeweils bis die Umlaufgeschwindigkeit wieder im zulässigen Bereich liegt.

4. Verfahren nach einem der vorhergehenden Ansprüche,
**dadurch gekennzeichnet, dass**
im Schritt b) nach dem Anhalten der Annäherungsbewegung
- wenigstens 3, besser wenigstens 5, besser wenigstens 10, Messer-Umdrehungen bei unveränderter Stromzufuhr zum Messer-Motor (22) durchgeführt werden.

5. Verfahren nach einem der vorhergehenden Ansprüche,
**dadurch gekennzeichnet, dass**
die Annäherungs-Bewegung mit einer Annäherungs-Rate, von höchstens 0,1 mm pro Messerumdrehung, besser höchstens 0,08 mm pro Messerumdrehung, vorzugsweise mit einer Annäherungsrate zwischen 0,1 mm und 0,01 mm, besser zwischen 0,08 mm und 0,03 mm, pro Messerumdrehung durchgeführt wird.

6. Verfahren nach einem der vorhergehenden Ansprüche,
**dadurch gekennzeichnet, dass**
das automatische Einstellen
- nach jedem Bewegen der Kaliber-Führung (5), und/oder
- vor dem Anschneiden jedes neuen Kalibers (K) durchgeführt wird.

7. Verfahren nach einem der vorhergehenden Ansprüche,
**dadurch gekennzeichnet, dass**
im Schritt a)
- automatisch überprüft wird, ob jeweils innerhalb einer Umdrehung des Messers (3) das Leerlauf-Drehmoment (ML) jeweils bereits vor Erreichen des Eintrittswinkels (α1) signifikant ansteigt,
- im positiven Fall ein Warnsignal abgegeben wird, damit die Parallellage der Frontfläche (5.1) der Kaliber-Führung (5) zur Messerebene (3") überprüft wird,
- insbesondere dem Bediener mitgeteilt wird, dass die Oberkante (5b der Schneidbrille (5) näher an der Schneidebene (3") liegt als die Unterkante (5c).

8. Verfahren nach einem der vorhergehenden Ansprüche,
**dadurch gekennzeichnet, dass**
im Schritt a)
- automatisch überprüft wird, ob jeweils innerhalb einer Umdrehung des Messers (3) das Leerlauf-Drehmoment (ML) im etwa mittleren Bereich des Schneidsegmentes (α2-α1) signifikant ansteigt,
- im positiven Fall ein Warnsignal abgegeben wird, damit die Parallellage der Frontfläche (5.1) der Kaliber-Führung (5) zur Messerebene (3") überprüft wird,
- insbesondere dem Bediener mitgeteilt wird, dass die Unterkante (5c der Schneidbrille (5) näher an der Schneidebene (3") liegt als die Oberkante (5b).

9. Verfahren nach einem der vorhergehenden Ansprüche,
**dadurch gekennzeichnet, dass**
im Schritt a)
- automatisch überprüft wird, ob jeweils innerhalb einer Umdrehung des Messers (3) das Leerlauf-Drehmoment (ML) jeweils innerhalb der 1. Hälfte, insbesondere des 1. Drittels oder erst in der 2. Hälfte, insbesondere des 3. Drittels, des Schneidsegmentes (α2-α1) signifikant ansteigt,
- im positiven Fall ein Warnsignal abgegeben wird, damit die Parallellage der Frontfläche (5.1) der Kaliber-Führung (5) zur Messerebene (3") überprüft wird,
- insbesondere dem Bediener mitgeteilt wird, dass eine Schrägstellung der Frontfläche (5.1) um eine parallel zur Eintauchrichtung (25) liegende Schrägstellungsachse (26b) vorliegt.

10. Verfahren nach einem der vorhergehenden Ansprüche,
**dadurch gekennzeichnet, dass**
das Verfahren bei einer Drehzahl des Messers von 50 U/min bis 500 U/min, bevorzugt von 50 U/min bis 150 U/min durchgeführt wird.

11. **Aufschneide-Maschine** (1) mit
- einem Grundgestell (2),
- einem um eine Messerachse (3') mittels eines Messer-Motors (22) rotierend antreibbaren Messer (3) mit einer Schneidkante (3a),
- einer Gegenkante (5a), insbesondere ausgebildet an einer vorderen Kaliber-Führung (5) für das aufzuschneidende Produkt-Kaliber (K),
- einer Verstellvorrichtung (23) zum Verstellen des Messers (3) relativ zur Gegenkante (5a) in Richtung der Messerachse (3'),
- einer Steuerung (1*) zum Ansteuern der Verstellvorrichtung (23) sowie des Messer-Motors (22),
**dadurch gekennzeichnet, dass**
- ein Drehmoment-Sensor (24) zum Messen des vom Messer-Motor (22) abgegebenen Drehmomentes oder des Drehmomentes, mit dem das Messer (3) dreht, vorhanden ist,
- die Steuerung (1*) dazu eingerichtet ist, das Verfahren nach einem der vorhergehenden Ansprüche durchzuführen.

12. Aufschneide-Maschine nach Anspruch 11,
**dadurch gekennzeichnet, dass**
- die Kaliber-Führung (5) beweglich am Grundgestell (2) der Maschine (1) befestigt ist,
- insbesondere beweglich quer zur axialen Richtung (10),
und/oder
- insbesondere beweglich hinsichtlich der Winkellage ihrer Frontfläche (5.1) zur Messerebene (3").

13. Aufschneide-Maschine nach Anspruch 11 oder 12,
**dadurch gekennzeichnet, dass**
- ein Drehwinkel-Sensor zum Ermitteln der Drehlage des Messers (3) vorhanden ist,
- der Drehmoment-Sensor (24) und die Steuerung (1*) dazu eingerichtet sind, den Drehwinkel des Messers (3) innerhalb einer Umdrehung zu bestimmen, bei dem ein signifikanter Anstieg des Leerlauf-Drehmomentes (ML) auftritt.

14. Aufschneide-Maschine nach einem der Ansprüche 11 bis 13,
**dadurch gekennzeichnet, dass**
der größte Radius des Messers zwischen 300 mm und 600 mm beträgt.

15. Aufschneide-Maschine nach einem der Ansprüche 11 bis 14,
**dadurch gekennzeichnet, dass**
in axialer Richtung (10) betrachtet die Kontur der Umfangskante des Messers (3) so geformt und dimensioniert ist und die Rotationsachse (3') des Messers (3) zur Schneidbrille (5) so, insbesondere in einem solchen Abstand, zur Schneidbrille (5) angeordnet ist, dass von einem vollen 360°-Umlauf des Messers (3) dieses zwischen 1/4 und 1/3 eines vollen Umlaufes ohne Überdeckung mit der Schneidbrille (5) ist.

## Claims

1. **Method** for automatically setting the cutting gap (100) of a cutting machine (1) for cutting strand-like product gauges (K) from a food in slices (S), which comprises
- a blade (3) which can be driven in rotation about a blade axis (3') by means of a blade motor (22) and which comprises a cutting edge (3a) on the periphery that defines a blade plane (3"),
- a gauge guide (5) having a mating edge (5a) for interaction with the cutting edge (3a),
by the method steps of
a) approaching the idle-running, rotating blade (3) along the blade axis (3') in an approach direction (10a) until it touches the gauge guide (5),
b) stopping the approach movement of the blade (3),
c) moving the blade (3) back in the spacing direction (10b) by a distance corresponding to the desired size of the cutting gap (100), measured in the direction of the blade axis (3'),
- in or before step a)
the idle-running torque (ML) of the blade motor (22) or of the blade (3) being measured, **characterised in that**
- in step b)
the approach movement of the blade (3) is stopped
- as soon as an increase in the idle-running torque (ML) by at least a fixed first torque difference (MD1) is determined,
- or as soon as it is determined that a fixed absolute torque threshold value (MS) is reached,
in step b), after stopping of the approach movement,
- a plurality of blade revolutions being performed with unchanged power supply to the blade motor (22),
- a check being made as to whether, during this time, the idle-running torque (ML) does not drop by more than a fixed second torque difference (MD2),
- the return movement according to step c) being started only in the positive case.

2. Method according to claim 1,
**characterised in that**
- the power supply to the blade motor (22) in idle running is controlled depending on occurring changes (δv) of the revolution speed (v) of the blade (3) during a complete blade revolution, **in that**
- in the event of a fixed tolerance difference (δvD) between the lowest and the highest occurring revolution speed during a full blade revolution being exceeded, the power supply to the blade motor (22) is increased if there has been an inadmissibly large drop in the revolution speed, and in the reverse case is reduced, in each case until the revolution speed is in the allowable range again.

3. Method according to claim 1,
**characterised in that**
- the power supply to the blade motor (22) in idle running is controlled depending on occurring deviations (δv) of the actual revolution speed (Ist-v) from a target revolution speed (Soll-v) during a complete blade revolution, **in that**
- in the event of a fixed tolerance deviation (Tol-δv) being exceeded, the power supply to the blade motor (22) is increased if there has been an inadmissibly large drop in the revolution speed, and in the reverse case is reduced, in each case until the revolution speed is in the allowable range again.

4. Method according to any of the preceding claims,
**characterised in that**
in step b), after stopping of the approach movement,
- at least 3, preferably at least 5, preferably at least 10, blade revolutions are performed with unchanged power supply to the blade motor (22).

5. Method according to any of the preceding claims,
**characterised in that**
the approach movement is performed at an approach rate of at most 0.1 mm per blade revolution, preferably at most 0.08 mm per blade revolution, preferably at an approach rate of between 0.1 mm and 0.01 mm, preferably between 0.08 mm and 0.03 mm, per blade revolution.

6. Method according to any of the preceding claims,
**characterised in that**
the automatic setting is performed
- after each movement of the gauge guide (5),
and/or
- before cutting each new gauge (K).

7. Method according to any of the preceding claims,
**characterised in that**
in step a)
- a check is automatically made as to whether, in each case within a revolution of the blade (3), the idle-running torque (ML) increases significantly in each case immediately before the entry angle (α1) is reached,
- in the positive case, a warning signal is output in order that the parallel position of the front surface (5.1) of the gauge guide (5) relative to the blade plane (3") is checked,
- in particular, the operator is informed that the top edge (5b) of the cutting glasses (5) is located closer to the cutting plane (3") than the lower edge (5c).

8. Method according to any of the preceding claims,
**characterised in that**
in step a)
- a check is automatically made as to whether, in each case within a revolution of the blade (3), the idle-running torque (ML) increases significantly approximately in the central region of the cutting segment (α2- α1),
- in the positive case, a warning signal is output in order that the parallel position of the front surface (5.1) of the gauge guide (5) relative to the blade plane (3") is checked,
- in particular, the operator is informed that the lower edge (5c) of the cutting glasses (5) is located closer to the cutting plane (3") than the top edge (5b).

9. Method according to any of the preceding claims,
**characterised in that**
in step a)
- a check is automatically made as to whether, in each case within a revolution of the blade (3), the idle-running torque (ML) increases significantly, in each case within the first half, in particular the first third, or only in the second half, in particular the third third, of the cutting segment (α2- α1),
- in the positive case, a warning signal is output in order that the parallel position of the front surface (5.1) of the gauge guide (5) relative to the blade plane (3") is checked,
- in particular, the user is informed that an oblique position of the front surface (5.1) about a tilt axis (26b) positioned in parallel with the plunge direction (25) is present.

10. Method according to any of the preceding claims,
**characterised in that**
the method is carried out at a rotational speed of the blade of 50 rpm to 500 rpm, preferably of 50 rpm to 150 rpm.

11. **Cutting machine** (1) comprising
- a base frame (2),
- a blade (3) which can be driven in rotation about a blade axis (3') by means of a blade motor (22) and which comprises a cutting edge (3a),
- a mating edge (5a), in particular formed on a front gauge guide (5) for the product gauge (K) to be cut,
- an adjustment device (23) for adjusting the blade (3), relative to the mating edge (5a), in the direction of the blade axis (3'),
- a controller (1*) for actuating the adjustment device (23) and the blade motor (22),
**characterised in that**
- a torque sensor (24) for measuring the torque output by the blade motor (22) or the torque with which the blade (3) rotates is provided,
- the controller (1 *) is designed to carry out the method according to any of the preceding claims.

12. Cutting machine according to claim 11,
**characterised in that**
- the gauge guide (5) is movably fastened to the base frame (2) of the machine (1),
- in particular so as to be movable transversely to the axial direction (10),
and/or
- in particular so as to be movable with respect to the angular position of its front surface (5.1) relative to the blade plane (3").

13. Cutting machine according to either claim 11 or claim 12,
**characterised in that**
- a rotation angle sensor for determining the rotational position of the blade (3) is provided,
- the torque sensor (24) and the controller (1*) are designed to determine the rotation angle of the blade (3) within one revolution, in which a significant increase in the idle-running torque (ML) occurs.

14. Cutting machine according to any of claims 11 to 13,
**characterised in that**
the largest radius of the blade is between 300 mm and 600 mm.

15. Cutting machine according to any of claims 11 to 14,
**characterised in that**,
viewed in the axial direction (10), the contour of the peripheral edge of the blade (3) is shaped and dimensioned in such a way, and the axis of rotation (3') of the blade (3) is arranged relative to the cutting glasses (5) in such a way, in particular at such a distance from the cutting glasses (5), that, of a full 360° revolution of the blade (3) this is between 1/4 and 1/3 of a full revolution without overlap with the cutting glasses (5).

## Revendications

1. Procédé de réglage automatique de l'intervalle de coupe (100) d'une machine à trancher (1) destinée à couper en tranches (S) des calibres de produit (K) en forme de boudin à partir d'un produit alimentaire, laquelle comprend
- une lame (3) susceptible d'être entraînée en rotation autour d'un axe (3') de la lame au moyen d'un moteur (22) de la lame et présentant périphériquement une arête tranchante (3a) qui définit un plan de lame (3"),
- un guide de calibre (5) présentant une arête antagoniste (5a) destinée à coopérer avec l'arête tranchante (3a),
comprenant les étapes consistant à
a) approcher la lame rotative (3), tournant à vide, le long de l'axe (3') de la lame dans la direction d'approche (10a) jusqu'à ce qu'elle entre en contact avec le guide de calibre (5),
b) arrêter le mouvement d'approche de la lame (3),
c) reculer la lame (3) dans la direction d'écartement (10b) d'une distance correspondant à la taille souhaitée de l'intervalle de coupe (100), mesurée dans la direction de l'axe (3') de la lame,
dans lequel
- dans ou avant l'étape a)
on mesure le couple de rotation à vide (ML) du moteur (22) ou de la lame (3),
**caractérisé en ce que**
- dans l'étape b)
on arrête le mouvement d'approche de la lame (3)
- dès que l'on constate une augmentation du couple de rotation à vide (ML) d'au moins une première différence de couple (MD1) définie,
- ou dès que l'on constate qu'une valeur seuil de couple absolu (MS) définie est atteinte,
et
dans l'étape b), après avoir arrêté le mouvement d'approche
- on fait tourner plusieurs fois la lame, l'alimentation électrique du moteur (22) de la lame étant inchangée,
- on vérifie si, pendant ce temps, le couple de rotation à vide (ML) ne diminue pas de plus d'une deuxième différence de couple (MD2) définie,
- c'est seulement dans le cas affirmatif que l'on démarre le mouvement de recul selon l'étape c).

2. Procédé selon la revendication 1,
**caractérisé en ce que**
- l'alimentation électrique du moteur (22) de la lame est commandée à vide en fonction des variations (δv) de la vitesse de rotation (v) de la lame (3), survenant pendant un tour complet de la lame, du fait que
- en cas de dépassement d'une différence de tolérance (δvD) définie entre la vitesse de rotation la plus faible et la vitesse de rotation la plus élevée, survenant pendant un tour complet de la lame, l'alimentation électrique du moteur (22) de la lame est augmentée si la vitesse de rotation a fortement baissé de manière inadmissible, et est réduite dans le cas inverse, respectivement jusqu'à ce que la vitesse de rotation se situe à nouveau dans la plage admissible.

3. Procédé selon la revendication 1,
**caractérisé en ce que**
- l'alimentation électrique du moteur (22) de la lame est commandée à vide en fonction des écarts (δv) de la vitesse de rotation réelle (Ist-v) par rapport à une vitesse de rotation de consigne (Soll-v), survenant pendant un tour complet de la lame, du fait que
- en cas de dépassement d'un écart de tolérance (Tol-δv) défini, l'alimentation électrique du moteur (22) de la lame est augmentée si la vitesse de rotation a fortement baissé de manière inadmissible, et est réduite dans le cas inverse, respectivement jusqu'à ce que la vitesse de rotation se situe à nouveau dans la plage admissible.

4. Procédé selon l'une des revendications précédentes,
**caractérisé en ce que**
dans l'étape b), après avoir arrêté le mouvement d'approche
- on fait tourner la lame au moins 3 fois, mieux au moins 5 fois, mieux au moins 10 fois, l'alimentation électrique du moteur (22) de la lame étant inchangée.

5. Procédé selon l'une des revendications précédentes,
**caractérisé en ce que**
le mouvement d'approche s'effectue à un taux d'approche au maximum de 0,1 mm par tour de lame, mieux au maximum de 0,08 mm par tour de lame, de préférence à un taux d'approche compris entre 0,1 mm et 0,01 mm, mieux entre 0,08 mm et 0,03 mm, par tour de lame.

6. Procédé selon l'une des revendications précédentes,
**caractérisé en ce que**
on effectue le réglage automatique
- après chaque déplacement du guide de calibre (5),
et/ou
- avant d'entamer un nouveau calibre (K) respectif.

7. Procédé selon l'une des revendications précédentes,
**caractérisé en ce que**
dans l'étape a)
- on vérifie automatiquement si, au sein d'un tour respectif de la lame (3), le couple de rotation à vide (ML) respectif augmente significativement déjà avant d'atteindre l'angle d'entrée (α1),
- dans le cas affirmatif, un signal d'avertissement est émis afin de vérifier la position parallèle de la surface frontale (5.1) du guide de calibre (5) par rapport au plan de lame (3"),
- en particulier, on informe l'opérateur que le bord supérieur (5b) de la lunette de coupe (5) est plus proche du plan de coupe (3") que le bord inférieur (5c).

8. Procédé selon l'une des revendications précédentes,
**caractérisé en ce que**
dans l'étape a)
- on vérifie automatiquement si, au sein d'un tour respectif de la lame (3), le couple de rotation à vide (ML) augmente significativement dans la zone approximativement centrale du segment de coupe (α2-α1),
- dans le cas affirmatif, un signal d'avertissement est émis afin de vérifier la position parallèle de la surface frontale (5.1) du guide de calibre (5) par rapport au plan de lame (3"),
- en particulier, on informe l'opérateur que le bord inférieur (5c) de la lunette de coupe (5) est plus proche du plan de coupe (3") que le bord supérieur (5b).

9. Procédé selon l'une des revendications précédentes,
**caractérisé en ce que**
dans l'étape a)
- on vérifie automatiquement si, au sein d'un tour respectif de la lame (3), le couple de rotation à vide (ML) respectif augmente significativement au sein de la 1ère moitié, en particulier du 1er tiers, ou seulement dans la 2ème moitié, en particulier dans le 3ème tiers, du segment de coupe (α2-α1),
- dans le cas affirmatif, un signal d'avertissement est émis afin de vérifier la position parallèle de la surface frontale (5.1) du guide de calibre (5) par rapport au plan de lame (3"),
- en particulier, on informe l'opérateur qu'il y a une inclinaison de la surface frontale (5.1) autour d'un axe d'inclinaison (26b) parallèle à la direction d'enfoncement (25).

10. Procédé selon l'une des revendications précédentes,
**caractérisé en ce que**
le procédé est mis en oeuvre à une vitesse de rotation de la lame de 50 tr/min à 500 tr/min, de préférence de 50 tr/min à 150 tr/min.

11. Machine à trancher (1) comprenant
- un châssis de base (2),
- une lame (3) susceptible d'être entraînée en rotation autour d'un axe (3') de la lame au moyen d'un moteur (22) de la lame et présentant une arête tranchante (3a),
- une arête antagoniste (5a) réalisée en particulier sur un guide de calibre avant (5) pour le calibre de produit (K) à trancher,
- un dispositif de réglage (23) destiné à régler la lame (3) par rapport à l'arête antagoniste (5a) dans la direction de l'axe (3') de la lame,
- une commande (1*) destinée à commander le dispositif de réglage (23) ainsi que le moteur (22) de la lame,
**caractérisée en ce que**
- il existe un capteur de couple de rotation (24) destiné à mesurer le couple de rotation délivré par le moteur (22) de la lame ou le couple de rotation avec lequel la lame (3) tourne,
- la commande (1*) est conçue pour mettre en oeuvre le procédé selon l'une des revendications précédentes.

12. Machine à trancher selon la revendication 11,
**caractérisée en ce que**
- le guide de calibre (5) est fixé de manière mobile sur le châssis de base (2) de la machine (1),
- en particulier de manière mobile transversalement à la direction axiale (10), et/ou
- en particulier de manière mobile quant à la position angulaire de sa surface frontale (5.1) par rapport au plan de lame (3").

13. Machine à trancher selon la revendication 11 ou 12,
**caractérisée en ce que**
- il existe un capteur d'angle de rotation destiné à déterminer la position de rotation de la lame (3),
- le capteur de couple de rotation (24) et la commande (1*) sont conçus pour déterminer, au sein d'un tour, l'angle de rotation de la lame (3) auquel une augmentation significative du couple de rotation à vide (ML) se produit.

14. Machine à trancher selon l'une des revendications 11 à 13,
**caractérisée en ce que**
le plus grand rayon de la lame est compris entre 300 mm et 600 mm.

15. Machine à trancher selon l'une des revendications 11 à 14,
**caractérisée en ce que**
vu dans la direction axiale (10), le contour de l'arête périphérique de la lame (3) est formé et dimensionné de sorte que l'axe de rotation (3') de la lame (3) est disposé de telle sorte par rapport à la lunette de coupe (5), en particulier à une distance de la lunette de coupe (5) telle que, sur un tour complet de 360° de la lame (3), celle-ci est sans recouvrement avec la lunette de coupe (5) pendant un tour compris entre 1/4 et 1/3 d'un tour complet.
